# FASCICULE DE BREVET EUROPEEN

(11) **EP 2 147 479 B1**
(45) Date de publication et mention de la délivrance du brevet: **14.10.2015**
(21) Numéro de dépôt: 08736205.9
(22) Date de dépôt: 14.04.2008
(51) Int. Cl.: H01Q 9/44, H01Q 21/20

(54) **ANTENNE A ÉLÉMENTS RAYONNANTS INCLINES**
ANTENNE MIT GENEIGTEN STRAHLERELEMENTEN
ANTENNA HAVING OBLIQUE RADIATING ELEMENTS

(30) Priorité: 13.04.2007 FR 0754447
(43) Date de publication de la demande: 27.01.2010
(73) Titulaire: Centre National de la Recherche Scientifique, 75016 Paris (FR)
(72) Inventeur: FONSECA, Nelson, 31270 Cugnaux (FR); RIES, Lionel, 31400 Toulouse (FR); HEBIB, Sami, 31500 Toulouse (FR); AUBERT, Hervé, 31000 Toulouse (FR); PASCAL, Olivier, 31270 Frouzins (FR)
(74) Mandataire: Regimbeau
(86) Numéro de dépôt international: PCT/EP2008/054507
(87) Numéro de publication internationale: WO 2008/125662

(56) Documents cités:
- EP-A- 1 223 637
- US-A- 4 878 062
- US-A- 5 065 166
- US-A- 5 173 715
- US-A- 5 521 610
- US-B1- 6 819 291
- "MF ANTENNAS ON HIGH VHF/UHF MASTS" ELECTRONICS WORLD, NEXUS MEDIA COMMUNICATIONS, SWANLEY, KENT, GB, vol. 96, no. 1652, 1 juin 1990 (1990-06-01), page 547, XP000127972 ISSN: 0959-8332

## Description

### DOMAINE TECHNIQUE GENERAL

La présente invention est relative aux antennes multibandes à polarisation circulaire ou linéaire et présentant une flexibilité en fréquence.

L'invention trouve notamment application dans les systèmes de positionnement par satellites tels que le GPS et Galiléo, ainsi que dans les systèmes de diffusion par satellite de contenu multimédia.

### ETAT DE LA TECHNIQUE

Les antennes multibandes sont, par exemple, utilisées dans des systèmes de positionnement ou de diffusion par satellites pour réduire le nombre d'antennes embarquées ou positionnées au sol.

En effet, de telles antennes permettent de combiner plusieurs bandes de fréquence dans une seule et même antenne. Elles permettent également la combinaison de plusieurs applications.

On connaît des antennes multibandes, comprenant quatre éléments rayonnants en forme de L inversé, disposés sur un support à faible constante diélectrique.

Une telle antenne est par exemple décrite dans le document WO 2005/004283.

Toutefois, la structure des antennes actuelles est limitée par la forme des éléments rayonnants et leur agencement les uns par rapport aux autres ce qui limite la réduction de l'encombrement, notamment lorsque l'on cherche à accroître leur flexibilité en terme de fréquences de fonctionnement.

Or, la multiplicité des applications et des bandes associées fait apparaître le besoin d'antennes multibandes ayant une structure présentant un caractère flexible, de faible coût et offrant d'excellentes performances ou au moins équivalentes aux antennes dédiées à une application ou à une bande de fréquence donnée, tout en conservant un encombrement similaire voire moindre.

### PRESENTATION DE L'INVENTION

Afin de pallier aux problèmes susmentionnés, l'invention propose une antenne comprenant une pluralité d'éléments métalliques, lesdits éléments métalliques étant en contact ponctuel avec un plan de masse et équirépartis autour d'un axe de symétrie central de l'antenne, perpendiculaire au plan de masse.

L'antenne de l'invention est caractérisée en ce que chaque élément métallique s'étend à partir du contact ponctuel selon un angle d'inclinaison non nul par rapport audit plan de masse et en ce que le plan de masse comprend au moins un évidement de manière à ce qu'en fonctionnement, l'adaptation de l'antenne soit meilleure dans une bande de fréquence spécifiée que lorsque le plan de masse est plein.

L'antenne de l'invention s'intègre avantageusement dans des systèmes de positionnement par satellites et/ou dans des systèmes de diffusion par satellite de contenu multimédia.

### PRESENTATION DES FIGURES

D'autres caractéristiques et avantages de l'invention ressortiront encore de la description qui suit laquelle est purement illustrative et non limitative et doit être lue en regard des dessins annexés sur lesquels :
- la figure 1 illustre l'antenne de l'invention où les éléments métalliques sont des brins métalliques ;
- la figure 2, illustre l'antenne de l'invention où les brins métalliques sont disposés sur les faces d'un substrat ;
- les figures 3a et 3b illustrent les vues de côtés de deux géométries possibles autres que rectilignes pour les éléments métalliques de l'antenne de l'invention ;
- les figures 4a et 4b illustrent des motifs possibles pour les éléments métalliques de l'antenne de l'invention,
- la figure 5 illustre l'antenne de la figure 2 avec le plan de masse prolongé par un cylindre et des filtres et des interrupteurs disposés sur les éléments métalliques ;
- les figures 6a et 6b illustrent respectivement le coefficient de réflexion (dB) en fonction de la fréquence (GHz) de l'antenne de la figure 5 simulé lorsque les interrupteurs placés sur chaque élément métallique sont respectivement ouverts et fermés ;
- les figures 7a, 7b et 7c illustrent le diagramme de rayonnement de l'antenne de la figure 5 simulé dans les fréquences 1,189 GHz, 1,280 GHz et 1,575 GHz respectivement ;
- les figures 8a, 8b et 8c illustrent respectivement un plan de masse plein, un plan de masse avec quatre évidements de forme rectangulaire et un plan de masse avec quatre évidements de forme circulaire ;
- les figures 9a et 9b illustrent respectivement le coefficient de réflexion (dB) en fonction de la fréquence pour l'antenne de la figure 5, une antenne avec un plan de masse plein (figure 8a) et une antenne avec un plan de masse comprenant quatre évidements de forme circulaire (figure 8c).

### DESCRIPTION D'UN OU PLUSIEURS MODES DE REALISATION ET DE MISE EN OEUVRE

### Structure de l'antenne

La figure 1 illustre une antenne comprenant des éléments métalliques qui, en fonctionnement, sont aptes à rayonner formant par conséquent éléments rayonnants.

La structure de l'antenne comprend de manière générale une pluralité d'éléments métalliques, 10, 20, 30, 40.

L'antenne comprend typiquement quatre éléments métalliques.

Les éléments métalliques 10, 20, 30, 40 sont répartis autour d'un axe de symétrie D central de l'antenne, perpendiculaire au plan de masse M (il est entendu ici que l'axe de symétrie passe par le centre O du plan de masse M).

Les éléments métalliques sont en contact ponctuel 11, 21, 31, 41 avec le plan de masse M.

Ils s'étendent en outre du plan de masse M selon un angle d'inclinaison θ non nul par rapport au plan de masse M.

L'angle d'inclinaison θ des éléments métalliques avec le plan de masse M, est fonction de l'application. Il peut être par conséquent droit, aigu (inférieur à 90°) ou obtus (supérieur à 90°).

De manière avantageuse, les éléments métalliques sont équirépartis autour d'un cercle de centre, le centre O du plan de masse M.

Un tel cas est illustré sur la figure 1. Sur cette figure l'antenne comprend, quatre éléments métalliques et 90° séparent la partie 11, 21, 31, 41 de chaque élément métallique en contact ponctuel avec le plan de masse M.

De manière avantageuse, les éléments métalliques, 10, 20, 30, 40, sont identiques et leur angle d'inclinaison θ par rapport au plan de masse M est égal à 45°.

En outre, l'angle d'inclinaison θ initié à chaque élément métallique est tel que les éléments métalliques sont orientés dans la même direction, ils peuvent être orientés en direction de l'axe de symétrie D de l'antenne ou bien dans une direction opposée.

Sur l'antenne de la figure 1, les éléments métalliques sont orientés en direction de l'axe de symétrie D de l'antenne perpendiculaire au plan de masse M.

Il est à noter que les éléments métalliques 10, 20, 30, 40 sont imprimés sur un substrat diélectrique, ce substrat étant en outre supporté par une structure S pyramidale n'ayant pas de propriétés radiofréquences.

La structure pyramidale peut en outre comprendre un nombre de côtés supérieur à quatre.

Une telle structure assure la tenue mécanique de l'antenne et peut être en matériau polystyrène.

La figure 2 illustre une antenne comprenant une structure S pyramidale sur laquelle sont disposés les éléments métalliques imprimés sur un substrat diélectrique.

La structure est de forme adaptée à l'inclinaison des éléments métalliques 10, 20, 30, 40.

Sur la figure 2, la structure S a une forme pyramidale. On utilisera de préférence une structure S de cette forme pour la réalisation de l'antenne.

Sur chacune des faces de la structure S, les éléments métalliques sont disposés.

### Eléments métalliques

Les éléments métalliques peuvent prendre différentes formes.

Les figures 3a, 3b illustrent respectivement un élément métallique en forme de brin en arc de cercle et un élément métallique en forme de brin brisé.

Outre l'utilisation de brins, on peut envisager des motifs géométriques plus complexes.

Les figures 4a et 4b illustrent des motifs à géométrie fractale obtenus après plusieurs itérations d'une forme triangulaire.

La forme, le motif, la longueur et l'inclinaison des éléments métalliques sont des paramètres qui ont une influence sur la largeur de bande et sur le diagramme de rayonnement de l'antenne.

### Plan de masse

Le plan de masse M présente des dimensions qui vont conditionner les performances de l'antenne en termes de rayonnement.

Le plan de masse M est typiquement circulaire. L'épaisseur et le rayon du plan de masse M sont dimensionnés de manière à limiter les réflexions sur ses bords.

En outre, le plan de masse M peut comprendre un évidement 50 ménagé en son centre pour améliorer l'adaptation de l'antenne, ceci est illustré sur la figure 1. L'évidement est de forme circulaire, carrée ou octogonale.

De plus, dans cette configuration, afin de limiter le rayonnement arrière engendré par l'évidement ménagé dans le plan de masse, on peut le prolonger par un cylindre, une pyramide ou un cône, ces deux dernières formes pouvant au besoin être tronquées.

La figure 5 illustre une antenne comprenant un cylindre 60 ou guide d'onde droit, prolongeant le plan de masse. Les dimensions du cylindre sont adaptées à l'évidement 50.

Un tel cylindre agit comme un guide d'onde fonctionnant sous sa fréquence de coupure ce qui permet de limiter le rayonnement arrière de l'antenne.

Comme déjà mentionné, le plan de masse M peut être prolongé par une pyramide (guide d'onde pyramidal) ou un cône (guide d'onde conique), cette forme étant au besoin tronquée en fonction des contraintes d'encombrement et des performances en rayonnement arrière.

L'emploi de ces formes permet de fermer le plan de masse M, et donc de réduire le rayonnement arrière tout en conservant l'amélioration de l'adaptation de l'antenne liée à l'évidement.

Le prolongement du plan de masse M par un cône, une pyramide ou un cylindre contribue à l'amélioration des performances de l'antenne et constitue également un moyen de réglage supplémentaire de l'antenne.

Afin d'être correctement positionné au niveau du plan de masse M, la forme de la section du guide (droit, pyramidal ou conique) est identique à l'évidement ménagé dans le plan de masse M.

En fonction de l'application ciblée, il est possible de ne pas utiliser de forme prolongeant le plan de masse M afin de réduire l'encombrement de l'antenne.

Dans ce cas, le plan de masse M peut comprendre plusieurs évidements.

Une telle configuration permet de contrôler le rayonnement arrière tout en ayant une adaptation meilleure que dans le cas où le plan de masse M est plein (sur la figure 8a est représentée une antenne avec un plan de masse M plein).

Le plan de masse M doit comprendre un nombre d'évidements égal au nombre d'éléments métalliques, c'est-à-dire quatre évidements.

On a représenté sur les figures 8b et 8c un plan de masse M comprenant quatre évidements 80-83, 84-87.

Sur la figure 8b les évidements 80-83 sont de forme rectangulaire. La forme rectangulaire est telle que le contact ponctuel de chaque élément métallique avec le plan de masse M définit le milieu d'un des côtés de chaque partie supérieure de la forme rectangulaire.

Sur la figure 8c les évidements 84-87 sont de forme circulaire, chacune adjacente à un contact ponctuel. De plus, pour chaque évidement, la tangente T à la partie supérieure de l'évidement de forme circulaire passe par le contact ponctuel correspondant.

Dans la configuration avec plusieurs évidements, ces derniers sont équirépartis de la même manière que les éléments métalliques (les éléments rayonnants de l'antenne).

De manière générale pour passer d'un évidement à un autre une rotation de 90° est nécessaire.

Les évidements de forme rectangulaires sont inscrits à l'intérieur d'un carré de centre O, le centre du plan de masse M, la distance du centre O aux contacts ponctuels définissant les médiatrices du carré.

Les évidements de forme circulaire sont quant eux inscrits à l'intérieur du cercle inscrit au carré évoqué ci-dessus.

Les évidements peuvent en outre être de forme rectangulaire, octogonale.

En outre, les quatre évidements du plan de masse M peuvent être prolongés par des guides d'ondes droits, pyramidaux ou coniques, éventuellement tronqués. Ces guides d'ondes sont agencés au niveau des évidements et sont tels que la forme de leurs sections au niveau du contact avec le plan de masse M est identique aux évidements ménagés dans celui-ci.

### Alimentation de l'antenne

L'antenne est alimentée au moyen d'excitations 12, 22, 32, 42 situées au niveau du contact 11, 21, 31, 41 de chaque élément métallique 10, 20, 30, 40 avec le plan de masse M.

Pour des raisons de réalisation, de manière préférée, on utilise des lignes de transmission 13, 23, 33, 43 dans le prolongement de chaque élément métallique. Les points d'excitations sont connectés aux extrémités de ces lignes de transmission par le dessous du plan de masse M que l'on aura percé en conséquence.

L'emploi de ces lignes de transmission et leur dimensionnement est fonction de l'évidement pratiqué dans le plan de masse M.

Les lignes de transmission sont par exemple des lignes microrubans d'impédance caractéristique égale à 50 Ω formées dans le même matériau que le substrat S sur lequel sont imprimés les éléments métalliques.

L'antenne présentée est à polarisation circulaire ou linéaire.

La polarisation linéaire est obtenue lorsque deux éléments métalliques sont alimentés, dans ce cas ils sont alimentés avec des tensions d'amplitudes identiques en opposition de phase.

La polarisation circulaire est quant à elle obtenue lorsque quatre éléments métalliques sont alimentés, dans ce cas là ils sont alimentés avec des tensions d'amplitudes identiques en quadrature de phase.

### Caractère flexible et/ou multibande de l'antenne

L'antenne présente en outre un caractère flexible et/ou multibande.

Tel que connu en soi c'est la géométrie des éléments rayonnants qui conditionne les fréquences de fonctionnement d'une antenne.

L'aspect multibande est obtenu au moyen de filtres « coupe bande », F1, F2, F3, F4 (non représenté) typiquement constitués de circuit comprenant une inductance L et un condensateur C montés en parallèle. Ces filtres sont placés sur chacun des éléments métalliques.

Le caractère flexible en termes de fréquence de fonctionnement de l'antenne est obtenu au moyen d'interrupteurs, I1, I2, I3, I4 (non représenté) montés sur chacun des éléments métalliques.

En pratique, les interrupteurs selon leur position « ouverte » ou « fermée » permettent de régler la longueur et/ou la géométrie des éléments métalliques.

De manière plus précise, en termes de performances, ils permettent de déplacer les fréquences de fonctionnement de l'antenne vers de plus basses fréquences notamment lorsqu'ils sont commutés en position fermée.

Il est à noter que sur chacun des éléments métalliques les filtres et les interrupteurs sont positionnés de manière identique sur chacun des éléments métalliques afin de conserver la symétrie de la structure rayonnante.

### Prototype

Afin de valider la structure d'antenne qui vient d'être décrite, plusieurs prototypes ont été réalisés et testés afin de vérifier qu'ils satisfont aux contraintes d'adaptation et de rayonnement dans les bandes de fréquence de fonctionnement visées.

Les prototypes réalisés comprennent quatre éléments rayonnants.

Le prototype réalisé est en particulier celui illustré par la figure 5.

Sur cette figure, l'antenne comprend quatre brins métalliques rayonnants de largeur égale à 1 mm imprimés sur un substrat diélectrique disposé sur un support en matériau polystyrène en forme de pyramide.

Le substrat diélectrique présente dans ce cas une permittivité diélectrique égale à 2,08 et d'épaisseur typiquement égale à 0,762 mm.

Les éléments métalliques sont prolongés par des lignes microrubans de largeur égale à 2,39 mm sur lesquels on va connecter les excitations associées à chaque élément métallique.

Comme déjà discuté l'antenne permet selon l'alimentation d'avoir une polarisation linéaire ou circulaire.

La polarisation linéaire est obtenue en alimentant deux éléments métalliques opposés.

La polarisation circulaire est obtenue en alimentant les quatre éléments métalliques.

La flexibilité en fréquence est obtenue au moyen d'interrupteurs disposés le long des éléments métalliques.

L'aspect multibande est obtenu au moyen de filtres coupe bande disposés le long des éléments métalliques.

Le prototype réalisé ici est bi-bande et vise les trois bandes suivantes (bi-bande à un instant donné et possibilité de commuter au moyen des interrupteurs pour atteindre la troisième bande).

Les bandes sont les suivantes : bande 1 : E5a/L5 et E5b, bande 2 : E6, bande 3 : L1 étendue.

La bande 3 est toujours présente et selon la position ouverte ou fermée des interrupteurs, on va pouvoir ou avoir la bande 1 et la bande 3 ou la bande 2 et la bande 3.

Les fréquences des bandes visées par l'antenne sont, à titre illustratif et non limitatif, celles du système GPS (en anglais, « *Global Positioning System* ») et du système Galiléo.

Les fréquences du système GPS sont les suivantes.

Bande L1 : 1,563-1,587 GHZ (applications civiles), bande L2 : 1,215-1,237 GHz (applications militaires principalement), bande L5 : 1,164-1,197 GHz (en vue de la modernisation du système GPS actuel).

Les fréquences du système Galiléo sont les suivantes.

Bande E5a : 1,164-1,197 GHz, bande E5b : 1,197-1,214 GHz, bande E5 étendue : 1,142-1,252 GHz (pour des applications nécessitant une forte précision), bande E6 : 1,260-1,300 GHz, bande L1 étendue (cf. système GPS) : 1,559-1,591 GHz.

Les figures 6a et 6b illustrent le coefficient de réflexion (dB) en fonction de la fréquence de fonctionnement (GHz) lorsque les interrupteurs sont en position ouvert (cf. figure 6a) et en positon fermée (cf. figure 6b). Un tel paramètre permet de tester les performances de l'antenne en adaptation.

Sur ces figures, la courbe 60 est obtenue par des simulations effectuées sur le prototype, la courbe 61 est la courbe cible que l'on souhaite atteindre et la courbe 62 correspond aux spécifications nominales d'adaptation dans les bandes visées.

Il est à remarquer sur ces figures que l'antenne est bi-bande de par l'utilisation des filtres.

En effet, comme prévu la bande 3 (L1 étendue) est toujours présente. Les bandes 1 et 2 sont respectivement atteintes selon la position ouverte ou fermée des interrupteurs.

Toujours en se référant aux figures 6a et 6b on constate que l'adaptation pour chacune des bandes visées satisfait aux spécifications nominales requises.

Une telle adaptation permet une émission de près de 90% de l'énergie transmise à l'antenne.

Par ailleurs, les bandes retenues permettent en fonction de l'état de l'interrupteur d'utiliser indifféremment cette même antenne pour des applications de sécurité civile (aviation, etc.) ou des services commerciaux de navigation par satellite.

Le choix entre flexibilité et multibande est guidé par l'application et surtout la proximité des bandes de fréquence à couvrir. La nature des filtres employés impose une séparation minimum entre deux bandes de fréquence successives.

Lorsque ces dernières sont relativement proches, il est préférable d'opter pour un interrupteur si les performances des éléments rayonnants sont telles qu'elles ne permettent pas de couvrir simultanément les deux bandes de fréquence en question. Ce dernier point peut guider le choix du motif des éléments rayonnants.

Les figures 7a, 7b et 7c illustrent le diagramme de rayonnement de l'antenne de la figure 5 simulé dans les fréquences 1,189 GHz, 1,280 GHz et 1,575 GHz respectivement.

L'antenne présentée a une polarisation circulaire, les éléments rayonnants sont alimentés en quadrature de phase.

Sur ces figures la courbe 70 est le diagramme de rayonnement en polarisation circulaire gauche, la courbe 71 est le diagramme de rayonnement en polarisation circulaire droite et la courbe 72 est un gabarit représentant les valeurs minimales requises en polarisation principale.

Il est à remarquer sur les figures 7a, 7b et 7c que les diagrammes de rayonnement obtenus sont de nature quasi hémisphérique, permettant la réception d'un maximum de signaux issus des satellites en visibilité.

Ce type de diagramme de rayonnement est caractéristique des antennes réceptrices pour des applications de navigation par satellites.

La polarisation croisée obtenue en simulation est inférieure à -10 dB dans le demi-espace d'intérêt, assurant ainsi une pureté de polarisation nécessaire au bon fonctionnement de l'antenne.

Les figures 9a et 9b illustrent les performances comparées d'une antenne avec un plan de masse comprenant un évidement ménagé en son centre prolongé par un cylindre, d'une antenne avec un plan de masse plein, d'une antenne avec un plan de masse comprenant quatre évidements.

Ces deux dernières solutions peuvent être envisagées pour offrir un encombrement réduit en hauteur de l'antenne si l'application le nécessite.

La figure 9a illustre le coefficient de réflexion (dB) en fonction de la fréquence de fonctionnement (GHz).

Sur cette figure, les courbes 60, 90 et 91 illustrent le coefficient de réflexion pour respectivement l'antenne avec un plan de masse comprenant un évidement ménagé en son centre prolongé par un cylindre, pour l'antenne avec un plan de masse comprenant quatre évidements, pour l'antenne avec un plan de masse plein et la courbe 62 représente les spécifications attendues.

Il ressort de cette figure que l'antenne avec un plan de masse comprenant quatre évidements, courbe 91 est une solution intermédiaire entre une solution avec un plan de masse plein, courbe 90 et la solution la meilleure à savoir une antenne avec un plan de masse comprenant un évidement ménagé en son centre.

Pour une même longueur d'éléments rayonnants, les différents modes de réalisation du plan de masse offrent des fréquences de résonance différentes.

Ainsi, les éléments rayonnants ont été optimisés en adaptation pour le plan de masse comprenant un évidement ménagé en son centre et prolongé par un cylindre, courbe 60.

Les mêmes éléments rayonnants disposés sur un plan de masse plein présentent un décalage en fréquence vers le haut d'environ 14 %, courbe 90, ce qui sous-entend que la correction de ce décalage en fréquence nécessite un allongement des éléments rayonnants du même ordre.

Les mêmes éléments rayonnants disposés sur un plan de masse comprenant quatre évidements présentent un décalage en fréquence vers le haut de 8 %, courbe 91, ce qui sous-entend un allongement des éléments rayonnants moins important de près de moitié comparé à la solution avec un plan de masse plein.

De plus, la figure 9b illustre le diagramme de rayonnement (dBi) en fonction de l'angle thêta (degrés).

Sur cette figure, les courbes 93, 94 et 71 représentent la polarisation circulaire gauche pour respectivement l'antenne avec un plan de masse comprenant un évidement ménagé en son centre prolongé par un cylindre, pour l'antenne avec un plan de masse comprenant quatre évidements, pour l'antenne avec un plan de masse plein.

Toujours sur cette figure, les courbes 97, 96 et 70 représentent la polarisation croisée pour respectivement l'antenne avec un plan de masse comprenant un évidement ménagé en son centre prolongé par un cylindre, pour l'antenne avec un plan de masse comprenant quatre évidements, pour l'antenne avec un plan de masse plein et la courbe 72 représente les spécifications attendues pour la polarisation principale.

En termes de polarisation circulaire gauche, les performances des antennes sont équivalentes.

En termes de polarisation croisée les performances de l'antenne avec un plan de masse comprenant un évidement au centre prolongé par un cylindre sont les meilleures dans le demi-espace d'intérêt (angle thêta compris entre -90° et +90°). Par contre cette solution présente un rayonnement arrière (angle thêta proche de ±180°) plus important que les solutions à plan de masse plein ou à quatre évidements.

Ce dernier paramètre peut s'avérer important si l'application visée nécessite de réduire les interactions électromagnétiques avec la structure porteuse.

Les performances de l'antenne avec un plan de masse plein sont similaires aux performances avec un plan de masse comprenant quatre évidements, à la fois dans le demi espace d'intérêt et en rayonnement arrière.

Ainsi l'antenne avec un plan de masse comprenant quatre évidements permet de s'affranchir de l'utilisation d'un cylindre afin d'améliorer le niveau du rayonnement arrière. Ceci permet également un gain sur la hauteur totale de l'antenne tout en conservant des performances acceptables en termes d'adaptation et de polarisation croisée.

Bien entendu, si l'application visée le permet, on préférera utiliser l'antenne avec un plan de masse comprenant un évidement en son centre prolongé par un cylindre car elle présente une meilleure adaptation.

L'antenne ainsi décrite permet par sa structure d'avoir de nombreuses possibilités quant aux différents réglages possibles (inclinaison, géométrie des éléments métalliques et du plan de masse, filtres et/ou interrupteurs sur les éléments métallique) de l'antenne contribuant à une multiplicité des applications visées.

Par ailleurs les différents degrés de liberté quant à l'inclinaison et la géométrie des éléments métalliques permettent d'optimiser l'encombrement d'une telle antenne et d'adapter le diagramme de rayonnement de l'antenne aux applications visées.

## Revendications

1. Antenne comprenant une pluralité d'éléments métalliques (10, 20, 30, 40), lesdits éléments métalliques (10, 20, 30, 40) étant en contact ponctuel (11, 21, 31, 41) avec un plan de masse (M) et équirépartis autour d'un axe de symétrie central (D) de l'antenne, perpendiculaire au plan de masse (M), chaque élément métallique s'étend à partir du contact ponctuel selon un angle d'inclinaison non nul (θ) par rapport audit plan de masse (M), l'antenne est **caractérisée en ce que** le plan de masse (M) comprend au moins un évidement (80-83, 84-87) de manière à ce qu'en fonctionnement, l'adaptation de l'antenne soit meilleure dans une bande de fréquence spécifiée que lorsque le plan de masse (M) est plein.

2. Antenne selon la revendication 1, **caractérisée en ce que** le plan de masse (M) comprend un évidement (50), ménagé en son centre, adjacent à chaque contact ponctuel et est de forme choisie parmi le groupe suivant : circulaire, carrée, octogonale.

3. Antenne selon la revendication précédente, **caractérisée en ce que** le plan de masse (M) est prolongé par un guide d'onde droit (60), pyramidal ou conique, éventuellement tronqué, agencé au niveau de l'évidement ménagé dans le plan de masse (M) et tel que la forme de la section du guide au niveau du contact avec le plan de masse (M) est identique à l'évidement ménagé dans celui-ci.

4. Antenne selon la revendication 1, **caractérisée en ce que** le plan de masse (M) comprend quatre évidements (80-83, 84-87) équirépartis sur le plan de masse, chacun adjacent à un contact ponctuel et dont la forme est comprise dans la liste suivante : circulaire, carrée, rectangulaire, octogonale.

5. Antenne selon la revendication précédente, **caractérisée en ce que** les quatre évidements du plan de masse (M) sont prolongés par des guides d'onde droits, pyramidaux ou coniques, éventuellement tronqués, agencés au niveau des évidements ménagés dans le plan de masse (M) et tels que la forme de leurs sections au niveau du contact avec le plan de masse (M) est identique aux évidements ménagés dans celui-ci.

6. Antenne selon l'une des revendications précédentes, **caractérisée en ce que** les éléments métalliques (10, 20, 30, 40) sont identiques et sont constitués par des brins métalliques ou des brins métalliques brisés ou des brins en forme d'arc de cercle.

7. Antenne selon l'une des revendications 1 à 6, **caractérisée en ce que** les éléments métalliques sont de forme triangulaire.

8. Antenne selon l'une des revendications précédentes, **caractérisée en ce que** les éléments métalliques forment une structure pyramidale.

9. Antenne selon l'une des revendications précédentes, **caractérisée en ce que** les éléments métalliques (10, 20, 30, 40) sont orientés en direction de l'axe de symétrie (D) de l'antenne autour duquel ils sont répartis.

10. Antenne selon l'une des revendications 1 à 8, **caractérisée en ce que** les éléments métalliques (10, 20, 30, 40) sont orientés en direction opposée à l'axe de symétrie (D) de l'antenne autour duquel ils sont répartis.

11. Antenne selon l'une des revendications précédentes, **caractérisée en ce que** les éléments métalliques (10, 20, 30, 40) sont alimentés au niveau des contacts ponctuels (11, 21, 31, 41) avec le plan de masse (M).

12. Antenne selon la revendication précédente, **caractérisée en ce que** les éléments métalliques sont supportés par une structure (S) pyramidale n'ayant pas de propriétés radiofréquences.

13. Utilisation d'une antenne selon l'une des revendications précédentes dans un système de positionnement par satellites.

14. Utilisation d'une antenne selon l'une des revendications 1 à 12 dans un système de diffusion par satellites de contenu multimédia.

15. Utilisation d'une antenne selon l'une des revendications 1 à 12 dans un système selon les revendications 13 et 14 prises en combinaison.

## Patentansprüche

1. Antenne, umfassend eine Vielzahl von metallischen Elementen (10, 20, 30, 40), wobei die genannten metallischen Elemente (10, 20, 30, 40) in punktuellem Kontakt (11, 21, 31, 41) mit einem Übersichtsplan (M) und gleichmäßig verteilt um eine zentrale Symmetrieachse (D) der Antenne, lotrecht zum Übersichtsplan (M) in Kontakt sind, wobei jedes metallische Element sich ab dem punktuellen Kontakt gemäß einem Neigungswinkel ungleich Null (0) im Verhältnis zum genannten Übersichtsplan (M) erstreckt, die Antenne ist **dadurch gekennzeichnet, dass** der Übersichtsplan (M) wenigstens eine Ausnehmung (80-83, 84-87) derart umfasst, dass die Anpassung der Antenne im Betrieb in einem spezifischen Frequenzband besser ist als wenn der Übersichtsplan (M) voll ist.

2. Antenne gemäß Anspruch 1, **dadurch gekennzeichnet, dass** der Übersichtsplan (M) eine Ausnehmung (50) umfasst, die in seinem Zentrum ausgespart ist, an jedem punktuellen Kontakt anliegt und eine aus der folgenden Gruppe ausgewählte Form aufweist: kreisförmig, quadratisch, achteckig.

3. Antenne gemäß dem voranstehenden Anspruch, **dadurch gekennzeichnet, dass** der Übersichtplan (M) durch eine gerade, pyramidale oder konische, eventuell kegelstumpfartige Wellenführung (60) verlängert ist, die an der im Übersichtsplan (M) ausgesparten Ausnehmung angeordnet ist und derart, dass die Form des Querschnitts der Führung am Kontakt mit dem Übersichtspan (M) mit der in diesem ausgesparten Ausnehmung identisch ist.

4. Antenne gemäß Anspruch 1, **dadurch gekennzeichnet, dass** der Übersichtsplan (M) vier auf dem Übersichtspan gleichmäßig verteilte Aussparungen (80-83, 84-87) umfasst, wobei jeder an einem punktuellen Kontakt anliegend ist und deren Form in der folgenden Liste inbegriffen ist: kreisförmig, quadratisch, rechteckig, achteckig.

5. Antenne gemäß dem voranstehenden Anspruch, **dadurch gekennzeichnet, dass** die vier Ausnehmungen des Übersichtsplans (M) durch gerade, pyramidale oder konische, eventuell kegelstumpfartige Wellenführungen verlängert sind, die an den im Übersichtsplan (M) ausgesparten Ausnehmungen angeordnet und derart sind, dass die Form ihrer Querschnitte am Kontakt mit dem Übersichtsplan (M) mit den in diesem ausgesparten Ausnehmungen identisch ist.

6. Antenne gemäß einem der voranstehenden Ansprüche, **dadurch gekennzeichnet, dass** die metallischen Elemente (10, 20, 30, 40) identisch sind und durch metallische Stränge oder gebrochene Stränge oder Stränge in Kreisbogenform gebildet sind.

7. Antenne gemäß Anspruch 1 bis 6, **dadurch gekennzeichnet, dass** die metallischen Elemente dreieckig ist.

8. Antenne gemäß einem der voranstehenden Ansprüche, **dadurch gekennzeichnet, dass** die metallischen Elemente eine pyramidale Form bilden.

9. Antenne gemäß einem der voranstehenden Ansprüche, **dadurch gekennzeichnet, dass** die metallischen Elemente (10, 20, 30, 40) in Richtung der Symmetrieachse (D) der Antenne ausgerichtet sind, um die sie verteilt sind.

10. Antenne gemäß Anspruch 1 bis 8, **dadurch gekennzeichnet, dass** die metallischen Elemente (10, 20, 30, 40) in entgegengesetzter Richtung zur Symmetrieachse (D) der Antenne ausgerichtet sind, um die sie verteilt sind.

11. Antenne gemäß einem der voranstehenden Ansprüche, **dadurch gekennzeichnet, dass** die metallischen Element (10, 20, 30, 40) an den punktuellen Kontakten (11, 21, 31, 41) mit dem Übersichtsplan (M) versorgt sind.

12. Antenne gemäß dem voranstehenden Anspruch, **dadurch gekennzeichnet, dass** die metallischen Elemente von einer pyramidalen Struktur (S) getragen werden, die keine Funkfrequenzeigenschaften hat.

13. Verwendung einer Antenne gemäß einem der voranstehenden Ansprüche in einem Positionierungssystem per Satelliten.

14. Verwendung einer Antenne gemäß Anspruch 1 bis 12 in einem Ausstrahlsystem von Multimediainhalt per Satelliten.

15. Verwendung einer Antenne gemäß Anspruch 1 bis 12 in einem System gemäß Anspruch 13 und 14 in Verbindung miteinander.

## Claims

1. An antenna comprising a plurality of metal elements (10, 20, 30 40), said metal elements (10, 20, 30, 40) being in point contact (11, 21, 31, 41) with a ground plane (M) and distributed uniformly about an axis of central symmetry (D) of the antenna, perpendicular to the ground plane (M), each metal element extends from the point contact at a non-zero tilt angle (θ) with respect to said ground plane (M), the antenna being **characterised in that** the ground plane (M) comprises at least one recess (80-83, 84-87) such that in operation, the adaptation of the antenna is better in a specified frequency band than when the ground plane (M) is full.

2. The antenna according to claim 1, **characterised in that** the ground plane (M) comprises a recess (50), provided at the centre thereof, adjacent to each point contact and is of a shape chosen from the following group: circular, square, octagonal.

3. The antenna according to the preceding claim, **characterised in that** the ground plane (M) extends to a pyramidal or conical, possibly truncated straight waveguide (60), arranged at the recess provided in the ground plane (M) and such that the shape of the guide section at the contact with the ground plane (M) is identical to the recess provided therein.

4. The antenna according to claim 1, **characterised in that** the ground plane (M) comprises four recesses (80-83, 84-87) evenly distributed on the ground plane, each adjacent to a point contact and the shape of which is included in the following list: circular, square, rectangular, octagonal.

5. The antenna according to the preceding claim, **characterised in that** the four recesses of the ground plane (M) extend to pyramidal or conical, possibly truncated straight waveguides, arranged at the recesses provided in the ground plane (M) and such that the shape of their sections at the contact with the ground plane (M) is identical to the recesses provided therein.

6. The antenna according to one of the preceding claims, **characterised in that** the metal elements (10, 20, 30, 40) are identical and are made up of metal strands or broken metal strands or arc of circle-shaped strands.

7. The antenna according to one of claims 1 to 6, **characterised in that** the metal elements are triangular-shaped.

8. The antenna according to one of the preceding claims, **characterised in that** the metal elements form a pyramidal structure.

9. The antenna according to one of the preceding claims, **characterised in that** the metal elements (10, 20, 30, 40) are oriented in the direction of the symmetry axis (D) of the antenna about which they are distributed.

10. The antenna according to one of claims 1 to 8, **characterised in that** the metal elements (10, 20, 30, 40) are oriented in a direction opposite to the symmetry axis (D) of the antenna about which they are distributed.

11. The antenna according to one of the preceding claims, **characterised in that** the metal elements (10, 20, 30, 40) are powered at the point contacts (11, 21, 31, 41) with the ground plane (M).

12. The antenna according to the preceding claim, **characterised in that** the metal elements are supported by a pyramidal structure (S) having no radiofrequency properties.

13. A use of an antenna according to one of the preceding claims, in a satellite positioning system.

14. A use of an antenna according to one of claims 1 to 12, in a media content satellite broadcasting system.

15. A use of an antenna according to one of claims 1 to 12, in a system according to claims 13 and 14 taken in combination.
